# EUROPÄISCHE PATENTSCHRIFT

(11) **EP 0 852 831 B1**
(45) Veröffentlichungstag und Bekanntmachung des Hinweises auf die Patenterteilung: **01.12.1999**
(21) Anmeldenummer: 96934419.1
(22) Anmeldetag: 12.09.1996
(51) Int. Cl.: H01R 13/631

(54) **ELEKTRISCHES VERBINDERPAAR**
ELECTRICAL CONNECTOR PAIR
PAIRE DE CONNECTEURS ELECTRIQUES

(30) Priorität: 27.09.1995 DE 19535959
(43) Veröffentlichungstag der Anmeldung: 15.07.1998
(73) Patentinhaber: SIEMENS AKTIENGESELLSCHAFT, 80333 München (DE)
(72) Erfinder: LONGUEVILLE, Jacques, B-8020 Oostkamp (BE)
(86) Internationale Anmeldenummer: DE9601724
(87) Internationale Veröffentlichungsnummer: WO9712427

(56) Entgegenhaltungen:
- EP-A- 0 301 721
- EP-A- 0 549 960
- US-A- 3 673 545
- US-A- 4 734 042

## Beschreibung

Die vorliegende Erfindung betrifft ein elektrisches Verbinderpaar gemäß dem Oberbegriff des Patentanspruchs 1, d.h. ein elektrisches Verbinderpaar bestehend aus einem ersten elektrischen Verbinder und einem mit demselben verbindbaren zweiten elektrischen Verbinder, wobei der erste elektrische Verbinder eine Vielzahl von Kontaktierungselementen aufweist, welche mit Kontaktierungselementen des zweiten elektrischen Verbinders unter relativer Bewegung in eine Kontaktierungsrichtung in Kontakt bringbar sind, und welche in mindestens einer, sich in einer Reihenausrichtungsrichtung erstreckenden Reihe angeordnet sind.

Will man einen zur Montage auf einer elektrischen Leiterplatte vorgesehenen ersten elektrischen Verbinder mit der elektrischen Leiterplatte durch Oberflächenmontage, d.h. nach einem SMT-Verfahren elektrisch und mechanisch verbinden (verlöten), so ist dieser, da die im auf der Leiterplatte montierten Zustand des elektrischen Verbinders neben demselben vorzusehenden Verbindungs- bzw. Lötstellen aus praktischen Gründen in ihrer Anzahl begrenzt sind, vorteilhafter Weise derart ausgebildet, daß dessen Kontaktierungselemente und die zugeordneten Anschlußvorrichtungen (in der Regel Lötstiele, die gegebenenfalls abgewinkelt sind) auf beide Seiten der Leiterplatte verteilt und mit den jeweiligen Oberflächen dieser Leiterplattenseiten verbunden werden.

Ein derartiger elektrischer Verbinder ist aus der EP 0 278 868 B1 bekannt.

Der in dieser Druckschrift beschriebene elektrische Verbinder weist an seiner Rückseite eine zentrale, nutenartige Aussparung auf, welche es ermöglicht, den elektrischen Verbinder über den Randabschnitt einer elektrischen Leiterplatte zu schieben und auf diese Weise dafür zu sorgen, daß dessen Kontaktierungselemente und die zugeordneten Anschlußvorrichtungen auf beide Seiten der elektrischen Leiterplatte verteilt und damit in einer vergleichsweise großen Gesamtanzahl vorsehbar sind.

Da die erwähnte Aussparung im elektrischen Verbinder vorteilhafterweise an die Dicke der Leiterplatte angepaßt ist, besteht hier jedoch der Nachteil, daß unterschiedlich dicke Leiterplatten die Verwendung unterschiedlich ausgebildeter elektrischer Verbinder erfordern. Darüber hinaus ist das Aufstecken eines Elements auf den Rand einer Leiterplatte ein Vorgang, welcher von herkömmlichen Bestückungsmaschinen für die Oberflächenmontage nicht automatisch durchführbar ist.

Zur Lösung dieses Problems könnte, wie aus der EP 0 360 625 A2 bekannt ist, vorgesehen werden, den elektrischen Verbinder nicht einteilig, sondern zweiteilig auszubilden, wobei das eine Verbinderelement auf der einen Seite der Leiterplatte, und das andere Verbinderelement unabhängig davon auf der zweiten Seite der Leiterplatte anordenbar ist.

In diesem Fall ist der elektrische Verbinder jedoch relativ empfindlich gegen mechanische Belastungen. Sind nämlich die Positionierung, die Ausrichtung und/oder die Abmessungen des ersten elektrischen Verbinders und/oder des damit in Kontakt zu bringenden bzw. stehenden zweiten elektrischen Verbinders beim Inkontaktbringen oder im Kontaktzustand derselben nicht genau aufeinander abgestimmt, können auf den ersten elektrischen Verbinder Kräfte wirken, die aufgrund der nur relativ schwach belastbaren SMT-Verbindungsstellen ein Ablösen oder Abreißen desselben von der Leiterplatte bewirken oder wenigstens fördern.

Zur Lösung des Problems könnte die Verwendung von sogenannten schwimmenden Verbindern vorgesehen werden, wie sie beispielsweise aus der EP-A-0 301 721, der EP-A-0 549 960, und der US-A-3 673 545 bekannt sind. Bei Verbindern dieser Art sind die Kontaktierungselemente relativ zum Verbindergehäuse bewegbar, so daß sich Fehlausrichtungen von in Kontakt zu bringenden Verbindern durch eine entsprechende Verschiebung der Kontaktierungselemente ausgleichen lassen. Wie aus den genannten Druckschriften ersichtlich ist, weisen derartige Verbinder jedoch andererseits einen relativ komplizierten Aufbau auf und sind dementsprechend groß, wodurch deren Einsetzbarkeit ebenfalls Einschränkungen unterworfen ist.

Der vorliegenden Erfindung liegt daher die Aufgabe zugrunde, ein elektrisches Verbinderpaar der im Oberbegriff des Patentanspruchs 1 beanspruchten Art derart weiterzubilden, daß dieses auch bei einer Oberflächenmontage eines oder beider der in Kontakt zu bringenden elektrischen Verbinder auf beliebig ausgebildete elektrische Leiterplatten eine zuverlässig und dauerhaft feste und sichere Verbindung zwischen den zu verbindenden elektrischen Verbindern gewährleisten kann.

Diese Aufgabe wird erfindungsgemäß durch die im Patentanspruch 1 beanspruchten Merkmale gelöst.

Demnach ist bei einem gattungsgemäßen elektrischen Verbinderpaar vorgesehen, daß einander zugeordnete Kontaktierungselemente der elektrischen Verbinder derart ausgebildet sind, daß diese in einer senkrecht zur Kontaktierungsrichtung und einer senkrecht zur Reihenausrichtungsrichtung verlaufenden Querrichtung mit einem einen gegenseitigen Versatz der elektrischen Verbinder erlaubenden Spiel in Kontakt bringbar sind, welches um ein Vielfaches größer ist als ein in der Reihenausrichtungsrichtung vorgesehenes Spiel.

D.h., die einander zugeordneten Kontaktierungselemente sind derart ausgebildet, daß ein Inkontaktbringen und damit auch ein Inkontaktstehen derselben nicht etwa nur an einer mehr oder weniger punktförmigen Stelle, sondern über einen vergleichsweise großen, in Querrichtung stark erweiterten Bereich erfolgen bzw. stattfinden kann.

Durch Vorsehen dieses Merkmals ist erreichbar, daß beim Inkontaktbringen und/oder im Kontaktzustand der elektrischen Verbinder in der Querrichtung des ersten elektrischen Verbinders überhaupt keine oder allenfalls relativ schwache Querkräfte wirken, und zwar selbst dann, wenn die Positionierung, die Ausrichtung und/oder die Abmessungen des ersten elektrischen Verbinders und/oder des zweiten elektrischen Verbinders von den Sollwerten erheblich abweichen, d.h. mit hohen Toleranzen behaftet sind.

Die Verringerung bzw. die gänzliche Eliminierung von in der Querrichtung des ersten elektrischen Verbinders wirkenden Kräften erweist sich in der Regel (aber nicht ausschließlich) als besonders wirkungsvoll, wenn dieser liegend auf der entsprechenden elektrischen Leiterplatte montiert ist, d.h. die Kontaktierungsrichtung parallel zur Leiterplattenoberfläche verläuft, und wenn hierbei der die Verbindungsstellen zwischen dem ersten elektrischen Verbinder und der elektrischen Leiterplatte beinhaltende Anschlußbereich auf der Leiterplatte sich entlang einer Seite des elektrischen Verbinders erstreckt, welche gegenüber von der im folgenden als Stirnseite bezeichneten Seite des ersten elektrischen Verbinders liegt, an welcher der Kontakt mit dem zweiten elektrischen Verbinder hergestellt wird; eine derartige Anordnung des ersten elektrischen Verbinders auf der elektrischen Leiterplatte ist beispielsweise bei Leiterplattenverbindern üblich, welche das Aufstecken einer ersten Leiterplatte (z.B. Baugruppenplatte) auf eine zweite Leiterplatte (z.B. Rückwand) ermöglichen.

Das Auftreten einer Querkraft bei einem derart montierten ersten elektrischen Verbinder wirkt in diesem Fall nämlich für die Verbindungsstellen als eine Torsions- und/oder Zugkraft, welche infolge des als relativ langer Hebel wirkenden ersten elektrischen Verbinders im Anschlußbereich ein erhebliches Ausmaß annehmen und dadurch schon relativ schnell ein "Abschälen" der SMT-Verbindungsstellen von der Leiterplatte bewirken kann.

Hinzu kommt, daß sich die die Kraft in Querrichtung des ersten elektrischen Verbinders bzw. die die Torsions- und/oder Zugkraft auf die Verbindungsstellen verursachenden Toleranzen der Positionierung, der Ausrichtung und/oder der Abmessungen des ersten elektrischen Verbinders und/oder des zweiten elektrischen Verbinders bei dieser besonderen Art der Anordnung des ersten elektrischen Verbinders auf der elektrischen Leiterplatte in besonders ungünstiger Weise summieren, und zwar insbesondere dann, wenn es sich um zweiteilige elektrische Verbinder handelt, deren Elemente unabhängig voneinander auf gegenüberliegenden Oberflächen der Leiterplatte montiert sind (erster elektrischer Verbinder) und/oder entsprechend der Sollanordnung des zu kontaktierenden (ersten) elektrischen Verbinders beabstandet auf ein- und der selben Oberfläche der entsprechenden Leiterplatte montiert werden (zweiter elektrischer Verbinder).

Die die Querkraft bzw. die Torsions- und/oder Zugkräfte verursachenden Toleranzen umfassen in diesem Fall
- Toleranzen der Dicke und der Krümmung der Leiterplatte(n),
- Toleranzen des sich jeweils zwischen elektrischem Verbinder und Leiterplatte ausbildenden Spalts,
- Toleranzen der Positionen bzw. gegenseitigen Abstände der Kontaktierungselemente und/oder der Kontaktöffnungen im Gehäuse des ersten elektrischen Verbinders und des zweiten elektrischen Verbinders, und
- Toleranzen bei der Positionierung und Ausrichtung des ersten elektrischen Verbinders und des zweiten elektrischen Verbinders auf den jeweiligen Leiterplatten.

Durch die erfindungsgemäße Auslegung der zugeordneten Kontaktierungselemente für große Querversätze sind selbst die Summe der genannten Toleranzen und darüber hinaus auch vergleichbare Auswirkungen durch ein nicht ordnungsgemäßes (z.B. schräges oder seitlich versetztes) Inkontaktbringen so weit eliminierbar, daß keine oder die Verbindungsstellen allenfalls vernachlässigbar beanspruchende Torsions- und/oder Zugkräfte entstehen können.

Das erfindungsgemäße elektrische Verbinderpaar ermöglicht mithin, daß dieses auch bei einer Oberflächenmontage eines oder beider der in Kontakt zu bringenden elektrischen Verbinder auf beliebig ausgebildete elektrische Leiterplatten eine zuverlässig und dauerhaft feste und sichere Verbindung zwischen den zu verbindenden elektrischen Verbindern gewährleisten kann.

Die vergrößerte Ausbildung der Kontaktierungselemente nur in der aus Festigkeits- und Stabiltätsgründen besonders zu beachtenden Querrichtung erlaubt es darüber hinaus, die Kontaktierungselemente in der Reihenausrichtungsrichtung unverändert dicht oder gegebenenfalls sogar in erhöhter Dichte anzuordnen.

Vorteilhafte Weiterbildungen der Erfindung sind Gegenstand der Unteransprüche.

Die Erfindung wird nachfolgend anhand eines Ausführungsbeispiels unter Bezugnahme auf die Zeichnung näher erläutert. Es zeigen
Figur 1 eine perspektivische Ansicht eines auf einer elektrischen Leiterplatte montierten ersten elektrischen Verbinders, und
Figur 2 eine Schnittdarstellung des in Figur 1 gezeigten ersten elektrischen Verbinders und eines auf einer Rückwand montierten zweiten elektrischen Verbinders.

Der erste elektrische Verbinder und der zweite elektrische Verbinder sind im vorliegenden Ausführungsbeispiel auf jeweiligen Leiterplatten montierte Leiterplatten-Steckverbinder.

Die genannten Leiterplatten sind eine Baugruppenplatte 10 und eine Rückwand 20; der erste elektrische Verbinder ist ein Baugruppen-Steckverbinder 30, und der zweite elektrische Verbinder ist ein mit dem Baugruppen-Steckverbinder 30 durch Zusammenstecken in Kontakt bringbarer Rückwand-Steckverbinder 40.

Der Baugruppen-Steckverbinder 30 und der Rückwand-Steckverbinder 40 repräsentieren das erfindungsgemäße elektrische Verbinderpaar.

Der Baugruppen-Steckverbinder 30 ist, wie aus den Figuren ersichtlich ist, derart entlang einer Vorderkante 11 der Baugruppenplatte 10 angeordnet, daß er beim Aufstecken der Baugruppenplatte 10 auf die Oberfläche der Rückwand 20 mit dem darauf montierten Rückwand-Steckverbinder 40 in Kontakt bringbar ist.

Der Baugruppen-Steckverbinder 30 besteht aus zwei identisch ausgebildeten Hälften, wobei die eine der Hälften stumpf auf eine Oberseite 12a der Baugruppenplatte 10 und die andere Hälfte in gleicher Weise auf eine gegenüberliegende Unterseite 12b der Baugruppenplatte 10 gesetzt ist. Die beiden Hälften sind im nicht montierten Zustand völlig unabhängig voneinander; im montierten Zustand bilden sie zusammen mit der zwischen sich eingeschlossenen Baugruppenplatte 10 eine Einheit.

Der auf der Rückwand 20 vorgesehene Rückwand-Steckverbinder 40 besteht ebenfalls aus zwei Hälften. Die Hälften sind parallel zueinander mit einem der Dicke der Baugruppenplatte 10 entsprechenden Abstand bzw. entsprechend der Sollanordnung des Baugruppen-Steckverbinders 30 auf der im gesteckten Zustand der Baugruppenplatte 10 zugewandten Oberfläche der Rückwand 20 angeordnet.

Wie aus Figur 1 ersichtlich ist, sind die jeweiligen Hälften des Baugruppen-Steckverbinders 30 in ihrer Längsrichtung aus aneinandergereihten, relativ kurzen Steckverbinder-Modulen 15 zusammengesetzt. Die Größe der jeweiligen Steckverbinder-Module 15 ist so bemessen, daß diese in herkömmliche Streifenverpackungen passen und unter Einsatz herkömmlicher Bestückungsmaschinen automatisch verarbeitet werden können. Entsprechendes gilt auch für den Rückwand-Steckverbinder 40.

Der Baugruppen-Steckverbinder 30 ist liegend auf der Baugruppenplatte 10 montiert. D.h., das Steckergesicht, über welches der Baugruppen-Steckverbinder 30 mit dem Rückwand-Steckverbinder 40 in Kontakt bringbar ist, ist im auf der Baugruppenplatte 10 montierten Zustand des Baugruppen-Steckverbinders 30 in einer seitlichen, der Vorderkante 11 der Baugruppenplatte 10 zugewandten Außenfläche desselben, also der im auf die Rückwand 20 gesteckten Zustand des Baugruppen-Steckverbinders 10 der Rückwand 20 zugewandten Stirnseite 31 ausgebildet. Die Stirnseite 31 steht im auf der Baugruppenplatte 10 montierten Zustand des Baugruppen-Steckverbinders 30 im wesentlichen senkrecht auf der Oberseite 12a bzw. der Unterseite 12b der Baugruppenplatte 10.

Die Stirnseite 31 weist, wie in der Figur 1 angedeutet ist, eine Vielzahl von Kontaktöffnungen 32 auf, hinter welchen sich jeweilige Kontaktierungselemente in Form von in den Figuren nicht gezeigten Kontaktfedern befinden. Beim im wesentlichen senkrechten Aufstecken der Baugruppenplatte 10 auf die Rückwand 20, d.h. bei relativer Bewegung der Baugruppenplatte 10 und der Rückwand 20 in eine parallel zur Baugruppenplatte und senkrecht zur Rückwand verlaufende Kontaktierungsrichtung gelangen Kontaktierungselemente in Form von Kontaktmessern 41 des Rückwand-Steckverbinders 40 durch die Kontaktöffnungen 32 hindurch mit den Kontaktfedern in Kontakt.

Die Kontaktöffnungen 32 und die denselben zugeordneten Kontaktfedern sind in mindestens einer, sich in einer Reihenausrichtungsrichtung erstreckenden Reihe angeordnet, wobei die Reihenausrichtungsrichtung beim vorliegenden Ausführungsbeispiel parallel zur Oberfläche der Baugruppenplatte 10 und senkrecht zur Kontaktierungsrichtung verläuft. Falls mehrere Reihen vorgesehen sind, sind diese im vorliegenden Ausführungsbeispiel in der in den Figuren gezeigten Weise übereinander liegend ausgebildet. Die Anzahl der Elemente pro Reihe ist dabei in der Regel jedoch größer als die Anzahl der Reihen.

Der Baugruppen-Steckverbinder 30 ist mit der Baugruppenplatte 10 durch Oberflächenmontage bzw. nach einem SMT-Verfahren verbunden. Er weist hierzu abgewinkelte Lötstiele 33 auf, die an einer der Stirnseite 31 gegenüberliegenden Rückseite aus dem Baugruppen-Steckverbinder 30 austreten und in einem hierzu benachbarten Anschlußbereich der Baugruppenplatte 10 mit derselben verlötet werden.

Durch Oberflächenmontage bzw. nach einem SMT-Verfahren hergestellte Verbindungen sind bekanntermaßen wenig belastbar und bedürfen daher besonderer Aufmerksamkeit beim Entwurf.

Um ein Lösen bzw. Zerstören derartiger Verbindungen zu verhindern, ist beim vorliegenden Ausführungsbeispiel vorgesehen, die Kontaktöffnungen 32 und die dahinter liegenden Kontaktfedern derart auszubilden, daß - wie in den Figuren angedeutet - diese bzw. deren zum Inkontaktbringen und Inkontaktstehen vorgesehene Inkontaktbringungsabschnitte in einer senkrecht zur Kontaktierungsrichtung und einer senkrecht zur Reihenausrichtungsrichtung verlaufenden Querrichtung eine größere Ausdehnung aufweisen als in der Reihenausrichtungsrichtung. Die jeweiligen Abmessungen, Anordnungen und Gestaltungen der einander zugeordneten Kontaktfedern des ersten elektrischen Verbinders und Kontaktmesser des zweiten elektrischen Verbinders sind dabei erfindungsgemäß derart gewählt, daß diese in einer senkrecht zur Kontaktierungsrichtung und einer senkrecht zur Reihenausrichtungsrichtung verlaufenden Querrichtung mit einem einen gegenseitigen Versatz der elektrischen Verbinder erlaubenden ein- oder beidseitigen Spiel in Kontakt bringbar sind, welches um ein Vielfaches größer ist als ein in der Reihenausrichtungsrichtung vorgesehenes Spiel. Das Spiel in Querrichtung sollte in etwa das Doppelte des Spiels in Reihenausrichtungsrichtung oder mehr betragen, kann selbstverständlich aber auch kleiner sein; vorzugsweise beträgt es ungefähr das zwei- bis vierfache des Spiels in Reihenausrichtungsrichtung.

Die Kontaktfedern des Baugruppen-Steckverbinders 30 und die jeweils zugeordneten Kontaktmesser 41 des Rückwand-Steckverbinders 40 können daher innerhalb eines relativ groß bemessenen Bereichs, und zwar an jeder Stelle gleichermaßen gut (widerstandslos), elektrisch und mechanisch in Kontakt gebracht und gehalten werden. Durch eine derartige Gestaltung der Kontaktierungselemente ist ein gegenseitiger Versatz der in Kontakt zu bringenden Kontaktfedern und Kontaktmesser (infolge eines nicht zentrierten Zusammensteckens, einer nicht exakten Montage der Steckverbinder bzw. Steckverbindermodule auf den jeweiligen Leiterplatten oder Fertigungstoleranzen der einzelnen Elemente) beim Zusammenstecken derselben ausgleichbar, ohne daß auf die jeweiligen Steckverbinder Kräfte wirken, welche ein Lösen der relativ empfindlichen Verbindungen zwischen Steckverbinder und Leiterplatte zur Folge haben können. Insbesondere ist dadurch zuverlässig verhinderbar, daß an der Stirnseite des Baugruppen-Steckverbinders in Querrichtung wirkende Kräfte auftreten, welche für die Verbindungsstellen zwischen Baugruppen-Steckverbinder und Baugruppenplatte als Torsions- und/oder Zugkräfte wirken, gegen die die Verbindungsstellen besonders empfindlich sind.

Alternativ oder zusätzlich hierzu kann der Baugruppen-Steckverbinder 30 an seiner im auf der Baugruppenplatte 10 montierten Zustand dem Anschlußbereich der Baugruppenplatte gegenüberliegenden Seite mit einem Halteelement versehen sein, das mit der Baugruppenplatte 10 fest verbindbar ist. Ein derartiges Halteelement kann beispielsweise, wie in den Figuren gezeigt ist, durch ein an der Stirnseite 31 vorgesehenes, sich vorzugsweise im wesentlichen über die gesamte Länge des Baugruppen-Steckverbinders 30 bzw. der jeweiligen Steckverbinder-Module 15 erstreckendes Halteblech 34 gebildet werden, welches im Bereich der Vorderkante des Baugruppen-Steckverbinders mit diesem (vorzugsweise unter Verwendung eines SMT-Verfahrens) verlötbar ist.

Die Erfindung wurde vorstehend anhand einer Leiterplatten-Steckverbinderanordnung beschrieben. Hierauf besteht jedoch keine Einschränkung; die Erfindung ist vielmehr bei elektrischen Verbindern beliebiger Art einsetzbar, denn beim Inkontaktbringen und/oder im Kontakt zustand die Verbinder und/oder die Verbindung nachteilig beeinflussende Kräfte, die durch die erfindungsgemäße Gestaltung des Verbinderpaars vermeidbar sind, könnten bei nahezu allen Arten von elektrischen Verbindern auftreten.

Der erste elektrische Verbinder (Baugruppen-Steckverbinder 30) ist im beschriebenen Ausführungsbeispiel liegend auf einer Leiterplatte (Baugruppenplatte 10) montiert. Auch hierauf besteht keine Einschränkung; die Erfindung ist vielmehr in entsprechender Weise auch bei stehend oder in sonstiger Weise auf einer Leiterplatte montierten oder montierbaren elektrischen Verbindern nutzbringend einsetzbar, weil auch hier beim Inkontaktbringen und/oder beim Außerkontaktbringen und/oder im Kontaktzustand mit einem entsprechenden Gegenstück auf den elektrischen Verbinder wirkende Kräfte erzeugt werden können, die ihrerseits wiederum auf die Verbindungsstellen zwischen elektrischem Verbinder und Leiterplatte als (durch die erfindungsgemäße Gestaltung vermeidbare) Torsions- und/oder Zugkräfte wirken.

## Patentansprüche

1. Elektrisches Verbinderpaar (30, 40) bestehend aus einem ersten elektrischen Verbinder (30) und einem mit demselben verbindbaren zweiten elektrischen Verbinder (40), wobei der erste elektrische Verbinder (30) eine Vielzahl von Kontaktierungselementen aufweist, welche mit Kontaktierungselementen (41) des zweiten elektrischen Verbinders (40) unter relativer Bewegung in eine Kontaktierungsrichtung in Kontakt bringbar sind, und welche in mindestens einer, sich in einer Reihenausrichtungsrichtung erstreckenden Reihe angeordnet sind,
**dadurch gekennzeichnet**,
daß einander zugeordnete Kontaktierungselemente der elektrischen Verbinder (30, 40) derart ausgebildet sind, daß diese in einer senkrecht zur Kontaktierungsrichtung und einer senkrecht zur Reihenausrichtungsrichtung verlaufenden Querrichtung mit einem einen gegenseitigen Versatz der elektrischen Verbinder erlaubenden Spiel in Kontakt bringbar sind, welches um ein Vielfaches größer ist als ein in der Reihenausrichtungsrichtung vorgesehenes Spiel.

2. Elektrisches Verbinderpaar nach Anspruch 1,
**dadurch gekennzeichnet,**
daß das Spiel in Querrichtung etwa das zwei bis vierfache des Spiels in Reihenausrichtungsrichtung beträgt.

3. Elektrisches Verbinderpaar nach Anspruch 1 oder 2,
**dadurch gekennzeichnet,**
daß der erste elektrische Verbinder (30) und/oder der zweite elektrische Verbinder (40) als eine hohe Kontaktdichte aufweisende, auf miteinander zu verbindende Leiterplatten (10, 20) montierbare Leiterplattenverbinder ausgebildet sind.

4. Elektrisches Verbinderpaar nach Anspruch 3,
**dadurch gekennzeichnet,**
daß der erste elektrische Verbinder (30) und/oder der zweite elektrische Verbinder (40) derart ausgebildet sind, daß mit den Kontaktierungselementen verbundene Anschlußvorrichtungen zur Verbindung mit der jeweiligen Leiterplatte (10) unter Verwendung eines SMT-Verfahrens mit der jeweiligen elektrischen Leiterplatte (10, 20) elektrisch und mechanisch verbindbar sind.

5. Elektrisches Verbinderpaar nach einem der vorhergehenden Ansprüche,
**dadurch gekennzeichnet,**
daß der erste elektrische Verbinder (30) ein dessen Kontaktierungselemente umgebendes und/oder haltendes Verbindergehäuse aufweist, an dessen Stirnseite (31) Kontaktöffnungen (32) vorgesehen sind, durch die hindurch die Kontaktierungselemente des ersten elektrischen Verbinders (30) mit den Kontaktierungselementen (41) des zweiten elektrischen Verbinders (40) in Kontakt bringbar sind.

6. Elektrisches Verbinderpaar nach Anspruch 5,
**dadurch gekennzeichnet,**
daß die Kontaktöffnungen (32) in Übereinstimmung mit den Abmessungen der einander zugeordneten Kontaktierungselemente und des vorzusehenden Spiels in einer senkrecht zur Kontaktierungsrichtung und einer senkrecht zur Reihenausrichtungsrichtung verlaufenden Querrichtung eine größere Ausdehnung aufweisen als in der Reihenausrichtungsrichtung.

7. Elektrisches Verbinderpaar nach einem der vorhergehenden Ansprüche,
**dadurch gekennzeichnet,**
daß die Kontaktierungselemente des ersten elektrischen Verbinders (30) als Kontaktfedern eines Steckverbindersystems ausgebildet sind.

8. Elektrisches Verbinderpaar nach einem der Ansprüche 3 bis 7,
**dadurch gekennzeichnet,**
daß die Reihenausrichtungsrichtung im auf der entsprechenden elektrischen Leiterplatte (10) montierten Zustand des ersten elektrischen Verbinders (30) im wesentlichen parallel zu der den ersten elektrischen Verbinder tragenden Seite dieser elektrischen Leiterplatte (10) verläuft.

9. Elektrisches Verbinderpaar nach einem der Ansprüche 3 bis 8,
**dadurch gekennzeichnet**,
daß die Kontaktierungsrichtung im auf der entsprechenden elektrischen Leiterplatte (10) montierten Zustand des ersten elektrischen Verbinders (30) im wesentlichen parallel zu der den ersten elektrischen Verbinder tragenden Seite dieser elektrischen Leiterplatte (10) verläuft.

10. Elektrisches Verbinderpaar nach Anspruch 9,
**dadurch gekennzeichnet,**
daß die Querrichtung im auf der entsprechenden elektrischen Leiterplatte (10) montierten Zustand des ersten elektrischen Verbinders (30) im wesentlichen senkrecht zu der den ersten elektrischen Verbinder tragenden Seite dieser elektrischen Leiterplatte (10) verläuft.

11. Elektrisches Verbinderpaar nach einem der Ansprüche 3 bis 8,
**dadurch gekennzeichnet,**
daß die Kontaktierungsrichtung im auf der entsprechenden elektrischen Leiterplatte (10) montierten Zustand des ersten elektrischen Verbinders (30) im wesentlichen senkrecht zu der den ersten elektrischen Verbinder tragenden Seite dieser elektrischen Leiterplatte (10) verläuft.

12. Elektrisches Verbinderpaar nach Anspruch 11,
**dadurch gekennzeichnet,**
daß die Querrichtung im auf der entsprechenden elektrischen Leiterplatte (10) montierten Zustand des ersten elektrischen Verbinders (30) im wesentlichen parallel zu der den ersten elektrischen Verbinder tragenden Seite dieser elektrischen Leiterplatte (10) verläuft.

13. Elektrisches Verbinderpaar nach Anspruch 11 oder 12,
**dadurch gekennzeichnet,**
daß die Anzahl der Kontaktierungselemente pro Reihe im Durchschnitt größer ist als die Anzahl der Reihen.

14. Elektrisches Verbinderpaar nach einem der Ansprüche 3 bis 13,
**dadurch gekennzeichnet**,
daß mehrere Kontaktierungselement-Reihen im auf der entsprechenden elektrischen Leiterplatte (10) montierten Zustand des ersten elektrischen Verbinders (30) übereinander liegend angeordnet sind.

15. Elektrisches Verbinderpaar nach einem der Ansprüche 4 bis 14,
**dadurch gekennzeichnet,**
daß die Anschlußvorrichtungen abgewinkelte Lötstiele (33) sind, die im auf den jeweiligen elektrischen Leiterplatten (10, 20) montierten Zustand des ersten elektrischen Verbinders (30) und/oder des zweiten elektrischen Verbinders (40) in von diesen beabstandeten Anschlußbereichen der jeweiligen elektrischen Leiterplatten (10, 20) mit diesen verlötet sind.

16. Elektrisches Verbinderpaar nach Anspruch 15,
**dadurch gekennzeichnet,**
daß der Anschlußbereich hinter einer der Stirnseite (31) gegenüberliegenden Rückseite vorgesehen ist.

17. Elektrisches Verbinderpaar nach Anspruch 15 oder 16,
**dadurch gekennzeicknet,**
daß an der dem Anschlußbereich gegenüberliegenden Seite des ersten elektrischen Verbinders (30) und/oder des zweiten elektrischen Verbinders (40) ein Halteelement (34) vorgesehen ist, welches mit der jeweiligen elektrischen Leiterplatte (10, 20) verbindbar ist.

18. Elektrisches Verbinderpaar nach Anspruch 17,
**dadurch gekennzeichnet,**
daß das Halteelement (34) unter Verwendung eines SMT-Verfahrens mit der jeweiligen elektrischen Leiterplatte (10, 20) verbindbar ist.

19. Elektrisches Verbinderpaar nach einem der Ansprüche 3 bis 18,
**dadurch gekennzeichnet,**
daß der erste elektrische Verbinder (30) in zwei voneinander unabhängige Hälften aufgeteilt ist, welche derart auf einer Oberseite der zugeordneten Leiterplatte (10) und einer Unterseite der zugeordneten Leiterplatte (10) montiert sind, daß sie unter Aufnahme der Leiterplatte (10) zwischen sich eine Einheit bilden.

20. Elektrisches Verbinderpaar nach einem der Ansprüche 3 bis 19,
**dadurch gekennzeichnet,**
daß der zweite elektrische Verbinder (40) in zwei voneinander unabhängige Hälften aufgeteilt ist, welche übereinstimmend mit der Anordnung des ersten elektrischen Verbinders (30) auf der diesem zugeordneten elektrischen Leiterplatte (10) voneinander beabstandet auf einer Oberseite der dem zweiten elektrischen Verbinder (40) zugeordneten Leiterplatte (20) montiert sind.

21. Elektrisches Verbinderpaar nach einem der vorhergehenden Ansprüche,
**dadurch gekennzeichnet**,
daß der erste elektrische Verbinder (30) und/oder der zweite elektrische Verbinder (40) aus einer Vielzahl von aneinandergereihten Modulen (15) zusammengesetzt sind.

## Claims

1. Electric connector pair (30, 40) comprising a first electric connector (30) and a second electric connector (40) which can be connected thereto, the first electric connector (30) having a multiplicity of contacting elements which can be brought into contact with contacting elements (41) of the second electric connector (40) through relative movement in a contacting direction, and which are arranged in at least one row extending in a row-alignment direction, characterized in that mutually assigned contacting elements of the electric connectors (30, 40) are constructed in such a way that the latter can be brought into contact in a transverse direction extending perpendicular to the contacting direction and in a transverse direction extending perpendicular to the row-alignment direction, this being done with a play which permits a mutual offset of the electric connectors and is greater by a multiple than a play provided in the row-alignment direction.

2. Electric connector pair according to Claim 1, characterized in that the play in the transverse direction is approximately twice to four times the play in the row-alignment direction.

3. Electric connector pair according to Claim 1 or 2, characterized in that the first electric connector (30) and/or the second electric connector (40) are constructed as printed circuit board connectors which have a high contact density and can be mounted on printed circuit boards (10, 20) to be interconnected.

4. Electric connector pair according to Claim 3, characterized in that the first electric connector (30) and/or the second electric connector (40) are constructed in such a way that terminal devices, connected to the contacting elements, for connection to the respective printed circuit board (10) using an SMT method can be connected electrically and mechanically to the respective electric printed circuit board (10, 20).

5. Electric connector pair according to one of the preceding claims, characterized in that the first electric connector (30) has a connector housing which surrounds and/or holds the contacting elements thereof and on whose end face (31) contact openings (32) are provided through which the contacting elements of the first electric connector (30) can be brought into contact with the contacting elements (41) of the second electric connector (40).

6. Electric connector pair according to Claim 5, characterized in that, in agreement with the dimensions of the mutually assigned contacting elements and of the play to be provided, the contact openings (32) have a greater extent in a transverse direction extending perpendicular to the contacting direction and in a transverse direction extending perpendicular to the row-alignment direction than in the row-alignment direction.

7. Electric connector pair according to one of the preceding claims, characterized in that the contacting elements of the first electric connector (30) are constructed as contact springs of a plug-in connector system.

8. Electric connector pair according to one of Claims 3 to 7, characterized in that in the state in which the first electric connector (30) is mounted on the corresponding electric printed circuit board (10), the row-alignment direction extends essentially parallel to that side of this electric printed circuit board (10) which bears the first electric connector.

9. Electric connector pair according to one of Claims 3 to 8, characterized in that in the state in which the first electric connector (30) is mounted on the corresponding electric printed circuit board (10), the contacting direction extends essentially parallel to that side of this electric printed circuit board (10) which bears the first electric connector.

10. Electric connector pair according to Claim 9, characterized in that in the state in which the first electric connector (30) is mounted on the corresponding electric printed circuit board (10), the transverse direction extends essentially perpendicular to that side of this electric printed circuit board (10) which bears the first electric connector.

11. Electric connector pair according to one of Claims 3 to 8, characterized in that in the state in which the first electric connector (30) is mounted on the corresponding electric printed circuit board (10), the contacting direction extends essentially perpendicular to that side of this electric printed circuit board (10) which bears the first electric connector.

12. Electric connector pair according to Claim 11, characterized in that in the state in which the first electric connector (30) is mounted on the corresponding electric printed circuit board (10), the transverse direction extends essentially parallel to that side of this electric printed circuit board (10) which bears the first electric connector.

13. Electric connector pair according to Claim 11 or 12, characterized in that on average the number of the contacting elements per row is greater than the number of the rows.

14. Electric connector pair according to one of Claims 3 to 13, characterized in that in the state in which the first electric connector (30) is mounted on the corresponding electric printed circuit board (10), a plurality of contacting element rows are arranged lying one above another.

15. Electric connector pair according to one of Claims 4 to 14, characterized in that the terminal devices are angled-away soldering posts (33) which, in the state in which the first electric connector (30) and/or the second electric connector (40) is/are mounted on the respective electric printed circuit boards (10, 20), are soldered to the respective electric printed circuit boards (10, 20) in terminal regions thereof spaced apart from the said connectors.

16. Electric connector pair according to Claim 15, characterized in that the terminal region is provided behind a rear side opposite the end face (31).

17. Electric connector pair according to Claim 15 or 16, characterized in that provided on the side, opposite the terminal region, of the first electric connector (30) and/or of the second electric connector (40) is a holding element (34) which can be connected to the respective electric printed circuit board (10, 20).

18. Electric connector pair according to Claim 17, characterized in that the holding element (34) can be connected to the respective electric printed circuit board (10, 20) by using an SMT method.

19. Electric connector pair according to one of Claims 3 to 18, characterized in that the first electric connector (30) is split into two mutually independent halves which are mounted on a top side of the assigned printed circuit board (10) and an underside of the assigned printed circuit board (10) in such a way that they form a unit while accommodating the printed circuit board (10) between them.

20. Electric connector pair according to one of Claims 3 to 19, characterized in that the second electric connector (40) is split into two mutually independent halves which, in agreement with the arrangement of the first electric connector (30) on the electric printed circuit board (10), assigned to the said connector, are mounted in a fashion mutually spaced apart on a top side of the printed circuit board (20) assigned to the second electric connector (40).

21. Electric connector pair according to one of the preceding claims, characterized in that the first electric connector (30) and/or the second electric connector (40) are assembled from a multiplicity of butt-mounted modules (15).

## Revendications

1. Paire (30, 40) de connecteurs électriques constituée d'un premier connecteur (30) électrique et d'un deuxième connecteur (40) électrique pouvant être relié au premier, le premier connecteur (30) électrique comportant une pluralité d'éléments de contact qui peuvent être mis en contact avec des éléments (41) de contact du deuxième connecteur (40) électrique sous l'effet d'un mouvement relatif dans une direction de contact et qui sont disposés en au moins une rangée s'étendant dans une direction d'orientation de rangée,
caractérisée en ce que,
des éléments de contact associés les uns aux autres des connecteurs (30, 40) électriques sont réalisés de manière à pouvoir être mis en contact dans une direction transversale s'étendant perpendiculairement à la direction de contact et dans une direction transversale s'étendant perpendiculairement à la direction d'orientation des rangées, en ayant un jeu qui permet un décalage mutuel des connecteurs électriques et qui est plus grand d'un multiple qu'un jeu prévu dans la direction d'orientation des rangées.

2. Paire de connecteurs électriques suivant la revendication 1,
caractérisée en ce que le jeu dans la direction transversale est égal à environ 2 à 4 fois le jeu dans la direction d'orientation des rangées.

3. Paire de connecteurs électriques suivant la revendication 1 ou 2,
caractérisée en ce que le premier connecteur (30) électrique et/ou le deuxième connecteur (40) électrique sont réalisés en connecteurs pour plaquette à circuit imprimé pouvant être montés sur des plaquettes (10, 20) à circuit imprimé qui ont une grande densité de contact et qui sont à relier l'une à l'autre.

4. Paire de connecteurs électriques suivant la revendication 3,
caractérisée en ce que le premier connecteur (30) électrique et/ou le deuxième connecteur (40) électrique sont réalisés de manière que des dispositifs de raccordement, reliés aux éléments de contact, servant à la liaison à la plaquette (10) à circuit imprimé associée, puissent être reliés électriquement et mécaniquement à la plaquette (10, 20) à circuit imprimé électrique associée en utilisant un procédé SMT.

5. Paire de connecteurs électriques suivant l'une des revendications précédentes,
caractérisée en ce que le premier connecteur (30) électrique comporte un boîtier de connecteur qui entoure et/ou qui retient ses éléments de contact et sur la face (31) frontale duquel sont prévues des ouvertures (32) de contact par lesquelles les éléments de contact du premier connecteur (30) électrique peuvent être mis en contact avec les éléments (41) de contact du deuxième connecteur (40) électrique.

6. Paire de connecteurs électriques suivant la revendication 5,
caractérisée en ce que les ouvertures (32) de contact ont, en accord avec les dimensions des éléments de contact associés les uns aux autres et du jeu à prévoir dans une direction transversale s'étendant perpendiculairement à la direction de contact et dans une direction transversale s'étendant perpendiculairement à la direction d'orientation des rangées, une étendue plus grande que dans la direction d'orientation des rangées.

7. Paire de connecteurs électriques suivant l'une des revendications précédentes,
caractérisée en ce que les éléments de contact du premier connecteur (30) de contact sont réalisés en ressorts de contact d'un système de connecteurs à enfichage.

8. Paire de connecteurs électriques suivant l'une des revendications 3 à 7,
caractérisée en ce que la direction d'orientation des rangées s'étend, lorsque le premier connecteur (30) électrique est monté sur la plaquette (10) à circuit imprimé électrique correspondante, sensiblement parallèlement à la face de cette plaquette (10) à circuit imprimé électrique portant le premier connecteur électrique.

9. Paire de connecteurs électriques suivant l'une des revendications 3 à 8,
caractérisée en ce que la direction de contact s'étend, lorsque le premier connecteur (30) électrique est monté sur la plaquette (10) à circuit imprimé électrique correspondante, sensiblement parallèlement à la face de cette plaquette (10) à circuit imprimé électrique portant le premier connecteur électrique.

10. Paire de connecteurs électriques suivant la revendication 9,
caractérisée en ce que la direction transversale s'étend, lorsque le premier connecteur (30) électrique est monté sur la plaquette (10) à circuit imprimé électrique correspondante, sensiblement perpendiculairement à la face de cette plaquette (10) à circuit imprimé électrique portant le premier connecteur électrique.

11. Paire de connecteurs électriques suivant l'une des revendications 3 à 8,
caractérisée en ce que la direction de contact s'étend, lorsque le premier connecteur (30) électrique est monté sur la plaquette (10) à circuit imprimé électrique correspondante, sensiblement perpendiculairement à la face de cette plaquette (10) à circuit imprimé électrique portant le premier connecteur électrique.

12. Paire de connecteurs électriques suivant la revendication 11,
caractérisée en ce que la direction transversale s'étend, lorsque le premier connecteur (30) électrique est monté sur la plaquette (10) à circuit imprimé électrique correspondante, sensiblement parallèlement à la face de cette plaquette (10) à circuit imprimé électrique portant le premier connecteur électrique.

13. Paire de connecteurs électriques suivant la revendication 11 ou 12,
caractérisée en ce que le nombre des éléments de contact par rangée est en moyenne plus grand que le nombre des rangées.

14. Paire de connecteurs électriques suivant l'une des revendications 3 à 13,
caractérisée en ce que plusieurs rangées d'éléments de contact sont, lorsque le premier connecteur (30) électrique est monté sur la plaquette (10) à circuit imprimé électrique correspondante, disposés à plat les uns au dessus des autres.

15. Paire de connecteurs électriques suivant l'une des revendications 4 à 14,
caractérisée en ce que les dispositifs de raccordement sont des tiges (33) de brasage coudées, qui, lorsque le premier connecteur (30) électrique et/ou le deuxième connecteur (40) électrique sont montés sur les plaquettes (10, 20) à circuit imprimé électrique associées, sont brasées aux plaquettes (10, 20) à circuit imprimé associées dans des zones de raccordement de ces plaquettes situées à distance des connecteurs.

16. Paire de connecteurs électriques suivant la revendication 15,
caractérisée en ce que la zone de raccordement est prévue derrière une face arrière faisant face à la face (31) frontale.

17. Paire de connecteurs électriques suivant la revendication 15 ou 16,
caractérisée en ce qu'il est prévu sur la face du premier connecteur (30) électrique et/ou du deuxième connecteur (40) électrique faisant face à la zone de raccordement un élément (34) de maintien qui peut être relié à la plaquette (10, 20) électrique associée.

18. Paire de connecteurs électriques suivant la revendication 17,
caractérisée en ce que l'élément (34) de maintien peut être relié à la plaquette (10, 20) à circuit imprimé électrique associée en utilisant un procédé SMT.

19. Paire de connecteurs électriques suivant l'une des revendications 3 à 18,
caractérisée en ce que le premier connecteur (30) électrique est subdivisé en deux moitiés indépendantes l'une de l'autre, qui sont montées de telle manière sur une face supérieure de la plaquette (10) à circuit imprimé associée et sur une face inférieure de la plaquette (10) à circuit imprimé associée qu'elles forment, en recevant la plaquette (10) à circuit imprimé entre elles, une unité.

20. Paire de connecteurs électriques suivant l'une des revendications 3 à 19,
caractérisée en ce que le deuxième connecteur (40) électrique est subdivisé en deux moitiés indépendantes l'une de l'autre, qui, en accord avec la disposition du premier connecteur (30) électrique sur la plaquette (10) à circuit imprimé électrique qui lui est associée, sont montées à distance sur une face supérieure de la plaquette (20) à circuit imprimé associée au deuxième connecteur (40) électrique.

21. Paire de connecteurs électriques suivant l'une des revendications précédentes,
caractérisée en ce que le premier connecteur (30) électrique et/ou le deuxième connecteur (40) électrique est composé d'une pluralité de modules (15) mis à la file.
